# EUROPÄISCHE PATENTSCHRIFT

(11) **EP 1 843 380 B1**
(45) Veröffentlichungstag und Bekanntmachung des Hinweises auf die Patenterteilung: **04.03.2009**
(21) Anmeldenummer: 06007445.7
(22) Anmeldetag: 07.04.2006
(51) Int. Cl.: H01J 9/395, H01J 61/72

(54) **Verfahren und Vorrichtung zum Einbringen einer genau dosierbaren Menge Quecksilber in eine Entladungslampe**
Method and device for introducing an exactly dosable amount of mercury into a discharge lamp
Méthode et dispositif pour doser une quantité de mercure exactement contrôlable dans une lampe à décharge

(43) Veröffentlichungstag der Anmeldung: 10.10.2007
(62) Teilanmeldung aus: 08100654.6
(73) Patentinhaber: FLOWIL INTERNATIONAL LIGHTING (HOLDING) B.V., 1097 JB Amsterdam (NL)
(72) Erfinder: Stanic, Petar, 91074 Herzogenaurach (DE); Remde, Jürgen, 90427 Nürnberg (DE)
(74) Vertreter: Zech, Stefan Markus

(56) Entgegenhaltungen:
- US-A- 2 391 573
- US-A- 2 433 177
- US-A- 2 699 279
- US-A- 2 726 799
- PATENT ABSTRACTS OF JAPAN Bd. 004, Nr. 075 (E-013), 31. Mai 1980 (1980-05-31) -& JP 55 043729 A (HITACHI LTD), 27. März 1980 (1980-03-27)
- PATENT ABSTRACTS OF JAPAN Bd. 004, Nr. 141 (E-028), 4. Oktober 1980 (1980-10-04) -& JP 55 093635 A (MATSUSHITA ELECTRIC WORKS LTD), 16. Juli 1980 (1980-07-16)

## Beschreibung

Die Erfindung betrifft ein Verfahren zum Einbringen einer genau dosierbaren Menge Quecksilber in das Entladungsgefäß einer Lampe, insbesondere in eine gerade Leuchtstofflampe, wobei das Entladungsgefäß an eine Lampenaufnahme angeschlossen und über die Lampenaufnahme mit einem Gasstrom beaufschlagt wird und weiterhin über einen Quecksilbereinbringungskanal mit einer vorgegebenen Menge an Quecksilber befüllt wird. Weiter betrifft die Erfindung eine entsprechende Einrichtung.

Leuchtstofflampen werden auf vollautomatischen Produktionsmaschinen hergestellt, wobei dort Lampenrohlinge in horizontaler Lage verschiedene Prozesse durchlaufen. Hierzu zählen: Die in das Entladungsgefäß aufgeschlämmten Leuchtstoffe auszubacken, endseitig am Entladungsgefäß eine Elektrode einzuschmelzen, das Entladungsgefäß zu evakuieren, das Entladungsgefäß mit einem inerten Füllgas zu befüllen, eine vorbestimmte Menge an Quecksilber einzubringen und anschließend das Entladungsgefäß an beiden Enden des Entladungsrohres luftdicht zu verschließen.

In den Dokumenten US 2 699 279, US 2 842 290 und US 2 726 799 wird beschrieben, wie flüssiges Quecksilber aus einem Behälter als Teil einer vollautomatischen Produktionsmaschine für das Evakuieren und Befüllen von geraden Entladungsgefäßen mit inertem Füllgas und Quecksilber, dosiert wird. Derartige vollautomatische Produktionsmaschinen sind weit verbreitet und seit vielen Jahren im Einsatz.

Eine alternative Vorgehensweise, Quecksilber in das Entladungsgefäß von Leuchtstofflampen einzubringen, wird in der WO 97/19461 angegeben. Bei dem dort angegebenen Verfahren wird an den Elektroden ein mit einer Quecksilber-Verbindung beschichtetes Metallband angebracht. Nachdem das Entladungsgefäß luftdicht verschlossen, insbesondere zugeschmolzen ist, wird das Metallband samt der darauf befindlichen Quecksilber-Verbindung induktiv erhitzt und das Quecksilber freigesetzt.

Das Erhitzen des Quecksilberbandes in der fertigen Lampe hat zur Folge, dass eventuell andere, unerwünschte Bestandteile, insbesondere H₂ aus dem Metallband freigesetzt werden, welche die Zünd- und Brenneigenschaften der Lampe äußerst negativ beeinflussen.

Um diese störenden Materialien zumindest teilweise aufzufangen, wird meist zusätzlich auf dem Metallband noch ein Gettermaterial angebracht, welches selbst zu seiner Aktivierung ebenfalls induktiv erwärmt werden muss. Die zur Aktivierung des Getters bzw. zur Freisetzung des Quecksilbers notwendige Erwärmung wird durch induktive Energieeinbringung erzielt, wobei zur Erhitzung des Metallbandes auf 900° bis 1.000° über einen Zeitraum von 10 bis 30 Sekunden ein sehr starkes elektromagnetisches Wechselfeld angelegt werden muss. Eine gewisse Abstrahlung der Antenne in der Fertigungshalle, die z.B. Personen mit Herzschrittmachern negativ beeinflussen könnte, lässt sich nicht vermeiden. Der Energieaufwand bei einem Lampendurchsatz von 7000/h ist beträchtlich und der energetische Wirkungsgrad dieses Verfahrens äußerst niedrig. Die Herstellung des Metallbandes mit aufgepressten Quecksilber- und Getterverbindungen (üblicherweise in verschweißter Ringform) und die Handhabung in der Lampenfertigung machen die Getterbandtechnik sehr aufwendig und teuer.

Bei der eingangs erwähnten Methode der Hg-Flüssig-Dosierung ist die Streuung der dosierten Menge sehr groß. Je nach Lampentyp, Leuchtstoff und weiteren spezifischen Konstruktionsmerkmalen findet ein Verzehr des eingebrachten Quecksilbers während der Lebensdauer, die in der Größenordnung von 20.000 Stunden liegen sollte, statt. Deshalb muss in der Regel überdosiert werden, um die für den Betrieb erforderliche Mindestmenge an Quecksilber zu sichern und die vorgesehene mittlere Lebensdauer der Lampe zu garantieren.

Ein gattungsbildendes Verfahren sowie eine entsprechende Vorrichtung zum Einbringen einer genau dosierbaren Menge an Quecksilber ist bereits aus der JP 55-43729 A bekannt. In JP 55-43729 A wird eine Einrichtung zum Einbringen einer Quecksilbermenge in ein langgestrecktes Entladungsgefäß 13 einer Lampe beschrieben. Die Einrichtung befindet sich dabei zwischen dem an die Einrichtung angeschlossenen Entladungsgefäß 13 und einem an die Einrichtung angeschlossenen horizontalen, ebenfalls langgestreckten Hauptschaft bzw. -kolben 2 eines Absaugstutzens. Im Wesentlichen axial-symmetrisch zu den äußeren Abmessungen der Einrichtung angeordnet - erstreckt sich über den größten Teil des Abstandes zwischen dem der Einrichtung zugewandten Ende des Entladungsgefäßes 13 und dem der Einrichtung zugewandten Ende des Hauptschaftes 2 ein ortsfester Schaft bzw. Kolben 4. Die Längsachsen des Entladungsgefäßes 13, des Hauptschaftes 2 und des Schaftes 4 stimmen überein. Im Inneren des Schaftes 4 erstreckt sich axial-symmetrisch der Quecksilbersumpf 24, der im Wesentlichen einen sich entlang der Längsachse des Schaftes 4 röhrenartig verlaufenden Hohlraum darstellt.

Um den Schaft 4 herum liegt wiederum eng anliegend eine langgestreckte Quecksilberseparationshülse 6, und zwar derart, dass der Schaft 4 im Inneren der Quecksilberseparationshülse 6 liegt, indem es quasi deren Kern bildet, und dass deren Längsachsen auch übereinstimmen. Um die Quecksilberseparationshülse 6 herum liegt wiederum eng anliegend ein langgestreckter Quecksilberreservoirkörper 9, und zwar derart, dass die Quecksilberseparationshülse 6 im Inneren des Quecksilberreservoirkörpers 9 liegt, indem es quasi dessen Kern bildet, und dass deren Längsachsen auch übereinstimmen. Man kann also sagen, dass der Schaft 4, die Quecksilberseparationshülse 6 und der Quecksilberreservoirkörper 9 drei gleitend aneinander anliegende - wie ineinander gesteckte - langgestreckte Hülsen darstellen.

Am Quecksilberreservoirkörper 9 ist ein in Bezug auf die Längsachse des Quecksilberreservoirkörpers 9 exzentrisch angebrachter Quecksilberschöpflöffel 8 vorgesehen. Ein Quecksilbersee 18 ist am Boden eines größeren Hohlraums im Inneren der Einrichtung vorhanden, wobei die Einrichtung ein hohlzylinderförmiges Gehäuse 7 aufweist. Die Längsachse des hohlzylinderförmigen Gehäuse 7 stimmt wiederum mit den Längsachse des Schaftes 4, der Quecksilberseparationshülse 6 und des Quecksilberreservoirkörpers 9 überein. Der Durchmesser des Gehäuses 7 ist beim dargestellten Ausführungsbeispiel der Einrichtung ca. dreimal so groß wie der Durchmesser des Quecksilberreservoirkörpers 9. Der obere Rand des Quecksilbersees 18 befindet sich unmittelbar unterhalb des Quecksilberreservoirkörpers 9. Der Quecksilberschöpflöffel 8 dient zur Aufnahme von Quecksilber aus dem Quecksilbersee 18 bei Rotation des Quecksilberreservoirkörpers 9 um dessen Längsachse.

Zum Zwecke der Weiterleitung eines Anteils des über den Quecksilberschöpflöffel 8 aus dem Quecksilbersee 18 aufgenommenen Quecksilbers zum Quecksilbersumpf 24, von wo aus er letztlich in das Entladungsgefäß 13 eingebracht wird, ist im Quecksilberreservoirkörper 9 die Verbindungsbohrung 22, im Schaft 4 die Ubertragungsbohrung 23, sowie in der Quecksilberseparationshülse 6 die Quecksilberseparationsbohrung 19 vorhanden. Wenn sich der Quecksilberschöpflöffel 8 bei der Rotation des Quecksilberreservoirkörper 9 um dessen Längsachse durch den Quecksilbersee 18 hindurchbewegt hat und sich danach deutlich oberhalb des Spiegels des Quecksilbersee 18 befindet, läuft das Quecksilber durch den im Inneren des Quecksilberschöpflöffels 8 vorhandenen Kanal und kommt schließlich bei der anliegenden Quecksilberseparationshülse 6 an, wo das Quecksilber die Quecksilberseparationsbohrung 19 füllt und der Weiterfluss in Richtung des Quecksilbersumpfes 24 versperrt wird, und zwar solange, bis durch einen Hebel 5 die Quecksilberseparationshülse 6 relativ zum Schaft 4 derart verdreht wird dass die Verbindungsbohrungen 22, 23 und die in der Quecksilberseparationshülse 6 vorhandene Quecksilberseparationsbohrung 19 übereinander liegen. Der Quecksilberreservoirkörper 9 und der Schaft 4 sind ständig derart relativ zueinander gestellt, dass die Verbindungsbohrung 22 und die im Schaft 4 vorhandene Verbindungs- bzw. Übertragungsbohrung 23 fluchten. D. h., wenn die Verbindungsbohrung 22 und die Quecksilberseparationsbohrung 19 übereinander liegen, liegen auch die Verbindungsbohrung 23 und jeweils die Quecksilberseparationsbohrung 19 und die Verbindungsbohrung 22 übereinander. In dieser Stellung kann dann der dosierte Anteil des Quecksilbers in der Quecksilberseparationsbohrung 19 durch die die Verbindungsbohrung 23 hindurch zum Quecksilbersumpf 24 fließen, gefolgt von einem Gasfluß aus dem Gehäuse 7 durch die Verbindungsbohrung 22.

JP 55-43729 A weist weiterhin einen Umschaltmechanismus, zu dem neben dem Schaft 4, der Quecksilberseparationshülse 6 und dem Quecksilberreservoirkörper 9 u. a. auch die weiteren Verbindungs- bzw. Übertragungsbohrungen 10, 11 und 12 gehören. Im Zuge dieses Umschaltmechanismus wird während eines Vorbereitungsschrittes ein Gasstrom über den Bypasskanal umfassend die Verbindungsbohrungen 10, 11 und 12 an der einzubringenden Quecksilbermenge in der Quecksilberseparationsbohrung 19 vorbeigeführt und während eines Befüllungsschrittes der Bypasskanal 10-12 gesperrt. Dadurch wird der Gasstrom zum Mitreissen der einzubringenden Quecksilbermenge benutzt.

Die Aufgabe der vorliegenden Erfindung besteht demgegenüber darin, ein Verfahren zum Einbringen einer genau dosierbaren Menge Quecksilber in das Entladungsgefäß von Lampen anzugeben, mit dem sich die Dosierung wesentlich genauer als beim Stand der Technik vornehmen lässt. Weiterhin soll eine entsprechende Einrichtung angegeben werden.

Diese Aufgabe wird bei der vorliegenden Erfindung dadurch gelöst, dass in einem Vorbereitungsschritt bei oder nach der Dosierung der einzubringenden Quecksilbermenge das Quecksilber in einem Dosiervolumen in Form eines einzigen, zusammenhängenden Tropfens gebracht wird, anschließend in einem Befüllungsschritt die gesamte einzubringende Menge an Quecksilber unter Beibehaltung des zuvor geformten Tropfens in das Entladungsgefäß transportiert wird und wobei ein Umschaltmechanismus vorgesehen ist, der während des Vorbereitungsschrittes den Gasstrom über einen Bypasskanal an dem Tropfen vorbeiführt und während des Befüllschrittes den Bypasskanal sperrt, derart dass der Gasstrom während der Sperrung des Bypasskanals über das Dosiervolumen geführt ist und den Tropfen in das Entladungsgefäß mitreißt. Dabei ist ein Kerngedanke der Erfindung, dass das Dosiervolumen als Dosierungsbohrung ausgebildet ist, wobei deren Querschnittsform im Wesentlichen in Gestalt eines gleichschenkligen Dreiecks ausgebildet ist.

Ein -aus JP 55-43729 A für sich bekannten-Aspekt der Erfindung besteht darin, den gesamten Gasstrom für den Prozess des Einbringens hinter den bereits vordosierten Tropfen aus Quecksilber zu bringen, um den Tropfen durch den Gasstrom in das Entladungsgefäß mitreißen zu lassen.

Obwohl die Dosierung des Tropfens bereits auch räumlich getrennt bzw. zeitlich weit voraus vorgenommen werden könnte, wird es bevorzugt, wenn die Dosierung durch bzw. innerhalb des Dosiervolumens erfolgt. Jedoch wird sichergestellt, dass exakt die vordosierte Menge an Quecksilber zur Befüllung in das Entladungsgefäß bereitsteht.

Nach einem weiteren, bevorzugten Aspekt der vorliegenden Erfindung wird der Tropfen als Gebilde von zumindest annähernd kugelförmiger Gestalt ausgebildet. Die Einrichtung ist dementsprechend in einer weiteren bevorzugten Ausgestaltung mit einer Dosierungsbohrung versehen, die so bemessen ist, dass sich der Tropfen darin zu einer einzigen, durch die Dosierungsbohrung im Umfang auf einen vorbestimmten Durchmesser festgelegten Kugel ausbildet.

Entsprechend ist die Dosierungsbohrung anders als im Stand der Technik so ausgelegt, dass der Tropfen nur als eine Kugel Platz hat. Beim Stand der Technik dagegen war die Dosierungsbohrung langgestreckt ausgebildet, so dass sich das Quecksilber in eine Mehrzahl kleiner Kugeln aufgeteilt hat. Diese Aufteilung ist jedoch nicht reproduzierbar, die Kugeln sind klein und werden schlecht gefördert.

In der bevorzugten Ausgestaltung der Erfindung wirken jedoch die erfindungsgemäße Dosierung des Quecksilbers unter Ausbildung einer einzigen Kugel sowie die prozesstechnische Abstimmung hinsichtlich der Umlenkung des Gasstromes zusammen.

Um das Einbringen des Tropfens aus Quecksilber noch zu verbessern, werden vorteilhafterweise Umlenkungen mit Winkeln größer oder gleich 90° vermieden. Beispielsweise kann der Tropfen über zwei Umlenkungen mit jeweils etwa 45° geführt werden. Alternativ ist es auch denkbar, den Tropfen in einem, insbesondere stetig gekrümmten Kanal, insbesondere durch Vorsehen eines gekrümmten Beschleunigungskanals zu führen derart, dass scharfe Winkel gänzlich vermieden sind. Gerade bei Vorsehen eines gekrümmten Beschleunigungskanals kann weiter vorgesehen werden, dass dieser knickfrei und/oder stufenfrei in den Beschickungskanal mündet.

In einer weiter bevorzugten Ausgestaltung wird der Tropfen aus Quecksilber so geführt, dass bei Übergängen Stufen bzw. Kanten in Einbringungsrichtung vermieden sind. Entsprechende Übergänge können entweder völlig plan ausgebildet werden oder der Tropfen kann so geführt werden, dass sich der Durchmesser von Führungseinrichtungen an den Übergängen erweitert, so dass der Tropfen aus Quecksilber in Bewegungsrichtung auf kein Hindernis trifft.

Nach einem besonderen Aspekt der vorliegenden Erfindung kann das Dosiervolumen eine Länge aufweisen, die im Wesentlichen dem Durchmesser eines in den Querschnitt der Dosierungsbohrung einbeschriebenen Kreises gleicht.

Nach einem weiteren Aspekt der vorliegenden Erfindung kann die Länge der Dosierungsbohrung auch etwas kürzer als der Durchmesser eines in den Querschnitt der Dosierungsbohrung einbeschriebenen Kreises bemessen sein, um sicherzustellen, dass sich beim Abschneiden des Quecksilber-Stroms oberhalb der Dosierungsbohrung trotz der hohen Oberflächenspannung des Quecksilbers in der Dosierungsbohrung tatsächlich nur genau ein Tropfen bildet.

Die Aufgabe der vorliegenden Erfindung wird in vorrichtungstechnischer Hinsicht auch durch eine Einrichtung zum Einbringen einer genau dosierbaren Menge an Quecksilber in das Entladungsgefäß von Lampen, insbesondere gerader Leuchtstofflampen, gelöst, wie sie in Anspruch 10 definiert ist.

Auch hier gilt, dass bedarfsweise der Gasstrom beim Einbringen des Tropfens aus Quecksilber derart umgeleitet wird, dass der Tropfen durch den Gasstrom in das Entladungsgefäß mitgerissen wird.

Besonders bevorzugt ist, wenn das Dosiervolumen als Dosierungsbohrung ausgebildet und so bemessen ist, dass sich ein Tropfen von zumindest annähernd kugelförmiger Gestalt ausbildet.

Nach einem wesentlichen Aspekt der vorliegenden Erfindung ist die Dosierungsbohrung der erfindungsgemäßen Einrichtung mit Wänden ausgebildet, die so geformt bzw. zueinander ausgerichtet sind, dass der zumindest annährend in Kugelform ausgebildete Tropfen nur punkt- bzw. abschnittsweise die Wände der Dosierungsbohrung berührt. Die Ausbildung einer Kugel bzw. der Kugelform angenäherten kompakten Gebildes wird so begünstigt; gleichzeitig werden Reibungskräfte bei der anschließenden Freigabe aus der Dosierungsbohrung reduziert.
Konkret bedeutet dies, dass die Dosierungsbohrung als Ausnehmung mit einer Querschnittsform im Wesentlichen in Gestalt eines gleichschenkligen Dreiecks ausgebildet ist. Hierbei können die Schenkel des gleichschenkligen Dreiecks in einer ersten Ausgestaltung geradlinig verlaufend angeordnet sein, in einer alternativen Ausgestaltung können sie bezogen auf das Innere der Dosierungsböhrung auch konvex oder konkav verlaufend ausgebildet sein.

Nach einem weiteren bevorzugten Aspekt der vorliegenden Erfindung ist zwischen Dosiereinheit und Beschickungskanal ein Beschleunigungskanal vorgesehen, der so ausgerichtet ist, dass der Tropfen unter Ausnutzung der Gravitationskraft mit einem zusätzlichen gravitationsbedingten Impuls in den Beschickungskanal überführt wird. Beim Stand der Technik trifft das in eine Mehrzahl einzelner Kugeln aufgeteilte Quecksilber ebenfalls durch Gravitationskraft beschleunigt auf den Beschickungskanal. Dies erfolgt beim Stand der Technik jedoch im rechten Winkel, so dass kein in Längsrichtung des Beschickungskanals wirksamer Impulsanteil verbleibt. Erfindungsgemäß wird dagegen ein zusätzlicher gravitationsbedingter Impuls für den Transport des Quecksilbers innerhalb des Beschickungskanals in Richtung auf das Entladungsgefäß ausgenutzt.

Beschleunigungskanal und Beschickungskanal können relativ zueinander so angeordnet sein, dass der Beschleunigungskanal unter einem Winkel < 90°, vorzugsweise < 60°, weiter vorzugsweise < 50° in den Beschickungskanal mündet. Hierdurch wird ein ungestörter Transport des Quecksilbers aus dem Beschleunigungskanal in den Beschickungskanal sichergestellt.

Nach einem weiteren bevorzugten Aspekt der vorliegenden Erfindung, mündet der Bypasskanal in den Beschickungskanal und weist eine oder mehrere dem Entladungsgefäß abgewandte Einströmöffnungen zur Beschickung des Entladungsgefäßes mit einem Gasstrom, insbesondere mit inertem Füllgas auf.

Nach einem besonderen Aspekt der vorliegenden Erfindung lassen sich die zumindestens eine, vorzugsweise zwei oder mehreren Einströmöffnungen mit Abdeckungen verschließen, wobei die Einströmöffnungen hierbei relativ zum Beschickungskanal außeraxial angeordnet sind.

Nach einem besonderen Aspekt der vorliegenden Erfindung können Einströmöffnung(en) und Abdeckung(en) durch Verdrehen der Einströmöffnungen relativ zu den Abdeckungen bzw. der Abdeckungen relativ zu den Einströmöffnungen geöffnet bzw. verschlossen werden.

Nach einem weiteren Aspekt der vorliegenden Erfindung umfasst die Dosiereinheit eine Kipplöffeleinheit, die koaxial zum Beschickungskanal gelagert ist und zwischen einer Dosierposition und einer Freigabeposition verkippt werden kann, wobei die Verkippung mit der Drehung der Lampenaufnahme dadurch erfolgt, dass der Schwerpunkt der Kipplöffeleinheit durch ihre geometrische Ausgestaltung und/oder durch ein zusätzliches Trimmgewicht deutlich außerhalb ihrer Drehachse um den Beschickungskanal liegt. In dieser Ausgestaltung ist ein separater Antrieb der Kipplöffeleinheit nicht erforderlich; vielmehr erfolgt der Wechsel zwischen Dosierposition und Freigabeposition alleine aufgrund einer durch die Schwerkraft ausgelösten Kippbewegung mit Drehung der Lampenaufnahmen, die - wie aus US 2 699 279 bzw. US 2 726 799 an sich bekannt - äquidistant beabstandet in einer vorbestimmten Anzahl auf einer sich im Produktionsprozess drehenden Kreisscheibe angeordnet sein können.

In einer weiter bevorzugten Ausgestaltung umfasst die Kipplöffeleinheit einen Schöpfarm mit einem endseitig daran angeordneten Löffel. Nach einem besonderen Aspekt der vorliegenden Erfindung, der eine besonders rasche Verkippung und damit eine möglichst reproduzierbare Dosierung bzw. Freigabe sicherstellt ist der Schwerpunkt der Kipplöffeleinheit um eine Strecke von der Drehachse beabstandet, welche in etwa 5 % bis 25 % der radialen Gesamtausdehnung des Schöpfarms inklusive des Löffels vom Drehpunkt bis zu seinem radial äußersten Punkt entspricht.

Nach einem weiteren Aspekt der vorliegenden Erfindung weist der Löffel an seiner dem Schöpfarm abgewandten Seite ein sich radial nach außen, insbesondere zu einem First oder einer Spitze verjüngendes Dach auf, das ein Ablaufen von Quecksilber der radialen Außenseite des Löffels begünstigt. Hierdurch wird sichergestellt, dass Quecksilber, welches sich auf der radial äußeren Seite des Löffels befindet, nicht an der Kipplöffeleinheit entlang in Richtung auf die Einströmöffnung und/oder eine noch zu erläuternde Gasdurchgangsbohrung, welche in Freigabeposition mit der Dosierungsbohrung fluchtet, fließen kann.

Bevorzugtermaßen weist der Beschickungskanal einen stromaufwärts gelegenen ersten Abschnitt und einen stromabwärts gelegenen zweiten Abschnitt auf, die zueinander koaxial ausgerichtet und gleichzeitig gegeneinander um ihre gemeinsame Achse drehbeweglich gelagert sind.

Nach einem besonderen Aspekt der vorliegenden Erfindung greift dabei der erste Abschnitt mit einer Konusfläche in eine zugewandte Öffnung des zweiten Abschnitts ein. Hierdurch ist eine vergleichsweise dichte Anlage zwischen erstem Abschnitt und zweitem Abschnitt sichergestellt, wobei gleichzeitig die Verdrehbarkeit beider Abschnitte gegeneinander erhalten bleibt.

Um die Gleitabdichtung noch zu verbessern, kann bevorzugtermaßen die Öffnung des zweiten Abschnitts eine auf den Winkel der Konusfläche abgestimmte Erweiterung aufweisen.

Nach einem weiteren Aspekt der vorliegenden Erfindung ist der erste Abschnitt des Beschickungskanals gegenüber der zugeordneten Lampenaufnahme drehbeweglich gelagert, wobei dies bevorzugtermaßen dadurch erzielt wird, dass der erste Abschnitt des Beschickungskanals in einer relativ zur zugeordneten Lampenaufnahme festen Dosierhülse drehbeweglich gelagert ist. Die Dosierhülse kann dabei die erfindungsgemäße Dosierungsbohrung umfassen und weiterhin eine Lagerung für die Kipplöffeleinheit sowie für ein zentrales Innenteil, in dem auch der Bypasskanal sowie die Einströmöffnung(en) ausgebildet sind, bilden.

Bevorzugtermaßen ist der erste Abschnitt des Beschickungskanal in einem zentralen Innenteil ausgebildet und in einer gegenüber der zugeordneten Lampenaufnahme festen Dosierhülse drehbeweglich gelagert.

In dem zentralen Innenteil kann bevorzugtermaßen der Bypasskanal ausgebildet sein. Dieser mündet an seinem einen Ende in den ersten Abschnitt des Beschickungskanals. Am gegenüberliegenden Ende bildet er eine oder mehrere Einströmöffnungen für das Eintreten eines Gasstroms in den Bypasskanal aus.

In einer weiter bevorzugten Ausgestaltung sind die bereits erwähnten Abdeckungen zur Verschließung der Einströmöffnung(en) relativ zur festen Dosierhülse feststehend, vorzugsweise mit der Dosierhülse einstückig ausgebildet.

In einer konkreten Ausführungsform hat dies zur Folge -wie aus JP 55-43729 A an sich bekannt, dass mit Verschwenken der Kipplöffeleinheit gegenüber der festen Dosierhülse gleichzeitig die Einströmöffnungen in Überdeckung mit den Abdeckungen bzw. außer Überdeckung mit den Abdeckungen gebracht werden können. Konkret wird dadurch bewirkt, dass in einem Vorbereitungsschritt die Einströmöffnungen durch die Abdeckungen nicht überdeckt sind, so dass im Vorbereitungsschritt der Gasstrom durch die Einströmöffnungen über den Bypasskanal am Tropfen vorbeiströmt. Erst im Befüllungsschritt werden durch Verdrehung der Dosierhülse relativ zum Innenteil die Einströmöffnungen durch die Abdeckungen versperrt, so dass hierdurch der Bypasskanal gesperrt wird. Der Gasstrom wird dann über das Dosiervolumen geführt und reißt den Tropfen in das Entladungsgefäß mit.

Die Kipplöffeleinheit kann mit einer bereits erwähnten Gasdurchgangsbohrung versehen sein, die in Freigabeposition der Kipplöffeleinheit mit der Dosierungsbohrung fluchtet, so dass der an der Gasdurchgangsbohrung anstehende Druck des Füllgases den Transport des Tropfens in den Beschickungskanal bewirkt bzw. unterstützt.

Nach einem weiteren bevorzugten Aspekt der vorliegenden Erfindung kann die Gasdurchgangsbohrung Abweismittel, insbesondere eine Abweishülse aufweisen, um von der Dosiereinheit ablaufendes, im jeweiligen Dosiervorgang überschüssiges Quecksilber von der Gasdurchgangsbohrung fernzuhalten. Hierdurch wird vermieden, dass an der Kipplöffeleinheit entlanglaufendes Quecksilber in die Gasdurchgangsbohrung gelangt und so zusätzlich zu dem exakt vordosierten Tropfen weiteres Quecksilber ebenfalls in den Beschickungskanal gelangt.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Hierbei zeigen:
- Fig. 1: einen schematischen Längsschnitt durch eine Ausführungsform einer erfindungsgemäßen Lampenaufnahme mit darin angeordneter Dosiereinheit in einer ersten Stellung (Vorbereitungsschritt);
- Fig. 2: eine Schnittansicht der Lampenaufnahme mit darin angeordneter Dosiereinheit entlang der Linie C-C in Fig. 1;
- Fig. 3:: eine Schnittansicht der Lampenaufnahme mit darin angeordneter Dosiereinheit nach Fig. 1 entlang der Linie A-A;
- Fig. 4:: eine Schnittansicht der Lampenaufnahme mit darin angeordneter Dosiereinheit entlang der Linie B-B in Fig. 1;
- Fig. 5:: einen schematischen Längsschnitt durch die Ausführungsform einer erfindungsgemäßen Lampenaufnahme mit darin angeordneter Dosiereinheit nach Fig. 1 in einer zweiten Stellung (Befüllschritt);
- Fig. 6:: eine Schnittansicht durch die Lampenaufnahme mit darin angeordneter Dosiereinheit entlang der Linie C-C in Fig. 5;
- Fig. 7:: eine Schnittansicht durch die Lampenaufnahme mit darin angeordneter Dosiereinheit in einer Schnittansicht entlang der Linie A-A in Fig. 5;
- Fig. 8:: eine Schnittansicht durch die Lampenaufnahme mit darin angeordneter Dosiereinheit in einer Schnittansicht entlang der Linie B-B in Fig. 5;
- Fig. 9:: eine Prinzipskizze, welche eine Ausführungsform der Dosiereinheit mit Kipplöffeleinheit während der Rotation der zugeordneten Pump-/Füllmaschine, die mit einer Mehrzahl von Lampenaufnahmen zur Aufnahme jeweils eines Entladungsgefäßes bestückt sein kann, zeigt;
- Fig.10: eine perspektivische Ansicht einer Ausführungsform einer erfindungsgemäßen Dosierhülse;
- Fig. 11: eine Draufsicht auf die Dosierhülse nach Fig. 10;
- Fig.12: ein Innenteil der anhand der Fig. 1 bis 8 veranschaulichten Dosiereinheit;
- Fig.13: das Innenteil nach Fig. 12 in perspektivischer Ansicht;
- Fig. 14: einen zur Darstellung aus Fig. 1 abweichenden Längsschnitt englang der Linie A-A in Fig. 2 durch die erfindungsgemäße Lampenaufnahme mit darin angeordneter Dosiereinheit in einer ersten Stellung (Vorbereitungsschritt) zur Erläuterung des Umlenkmechanismus;
- Fig. 15: die Lampenaufnahme mit darin angeordneter Dosiereinheit in einer Längsschnittansicht entlang der Linie A-A in Fig. 6 zur Erläuterung des Umlenkmechanismus in der zweiten Stellung der Dosiereinheit (Befüllschritt).

In Fig. 1 ist ein Längsschnitt durch eine Ausführungsform einer erfindungsgemäßen Lampenaufnahme 11 in einem Längsschnitt dargestellt. Die Lampenaufnahme 11 umfasst zunächst ein Gehäuse 61 sowie eine am Gehäuse angebrachte Halterung 43, in der ein Entladungsgefäß 13 einer zu produzierenden Leuchtstofflampe über ein am Entladungsgefäß angeschmolzenes Pumpröhrchen 44 gehalten ist. Die Halterung 43 umfasst Dichtungsmittel 45, die konkret als ringförmiger Dichtgummi ausgebildet sein können.

Das Entladungsgefäß 13 ist an seinem gegenüberliegenden Ende ebenfalls über eine Halterung in einer Lampenaufnahme gehaltert, die abweichend von der hier beschriebenen Lampenaufnahme 11 ausgebildet sein kann, aber aus dem Stand der Technik an sich bekannt ist. Die gegenüberliegende Lampenaufnahme kann beispielsweise das Entladungsgefäß 13 über ein dem zugeordneten Ende angeschmolzenes zweites Pumpröhrchen evakuieren bzw. eine Spülung mit Füllgas durch eine Absaugung unterstützen.

Die hier dargestellte und maßgebliche Lampenaufnahme 11 umfasst einen Innenraum 42, der bei eingesetztem Pumpröhrchen 44 über einen insbesondere geradlinig verlaufenden Beschickungskanal 19 mit dem Entladungsgefäß 13 in Strömungsverbindung steht. Der Beschickungskanal 19 definiert eine zentrale Achse 50. Der Innenraum 42 der Lampenaufnahme 11 kann über eine Füllgasleitung 46 mit Füllgas beaufschlagt werden, die mit einem Eintritt 60 in die Nähe der Achse 50 des im Wesentlichen rotationssymmetrisch um diese Achse 50 ausgebildeten Innenraums 42 hineinragt.

Innerhalb des Innenraums 42 befindet sich weiterhin ein Vorrat an Quecksilber, der einen Quecksilbersee 47 ausbildet. Der Spiegel des Quecksilbersees 47 liegt stets ausreichend unterhalb des zentral angeordneten Beschickungskanals 19 sowie des Eintritts 60 der Füllgasleitung 46.

Über eine Dosiereinheit 15 kann eine vorgegebene Menge an Quecksilber aus dem Quecksilbersee 47 in den zentralen Beschickungskanal 19 überführt und anschließend mit Hilfe eines Füllgasstroms in das Entladungsgefäß 13 verbracht werden.

Die Dosiereinheit 15 umfasst zunächst eine gegenüber der Lampenaufnahme 11 feststehende Dosierhülse 38, die koaxial zum in einem Innenteil 41 ausgebildeten Beschickungskanal 19 ausgerichtet ist und dieses umschließt. Die Dosierhülse 38 weist einen äußeren Abschnitt 48 auf, mit dem sie drehfest mit dem Gehäuse 61 der Lampenaufnahme 11 verbunden ist sowie einen inneren Abschnitt 49, auf dem eine Kipplöffeleinheit 28 - als weiteres Element der Dosiereinheit 15 - um die durch den (zentralen) Beschickungskanal 19 definierte Achse 50 drehbeweglich gelagert ist. Über eine Mitnehmerschraube 51, welche ein Langloch 52 in der Dosierhülse 38 durchgreift, nimmt die Kipplöffeleinheit 28 das bereits erwähnte Innenteil 41 als drittes Element der Dosiereinheit 15 mit der Drehbewegung der Kipplöffeleinheit 28 mit.

Das Innenteil 41 der Dosiereinheit 15 umfasst gleichzeitig einen ersten Abschnitt 33 des Beschickungskanals 19 sowie einen in diesem ersten Abschnitt 33 des Beschickungskanals 19 mündenden Bypasskanal 64. Der erste Abschnitt 33 des Beschickungskanals 19 sowie der Bypasskanal 64 sind damit gegenüber dem Gehäuse der Lampenaufnahme 11 drehbeweglich um die Achse 50 gelagert. Zwar wäre es rein theoretisch denkbar, das Pumpröhrchen 44 direkt an diesen ersten Abschnitt 33 des Beschickungskanals 19 anzusetzen; bevorzugt wird allerdings den Beschickungskanal 19 um einen zweiten Abschnitt 34 zu verlängern, der an seiner einen Seite mit dem Pumpröhrchen 44 in Strömungsverbindung steht und an der gegenüberliegenden Seite mit dem drehbeweglich gelagerten ersten Abschnitt 33 in Strömungsverbindung steht. Der erwähnte zweite Abschnitt 34 ist gegenüber dem Gehäuse der Lampenaufnahme 11 als separates Bauteil oder integral mit der Dosierhülse 38 feststehend ausgebildet.

Nach einem Aspekt der vorliegenden Erfindung weist der erste Abschnitt 33 des Beschickungskanals 19 für ein verbessertes Zusammenwirken mit dem zweiten Abschnitt 34 des Beschickungskanals an seinem dem zweiten Abschnitt 34 zugewandten Ende eine Konusfläche 35 auf, die in eine zugeordnete Öffnung 36 des zweiten Abschnitts 34 eingreift. Bevorzugtermaßen bildet der zweite Abschnitt 34 an seiner Öffnung 36 gleichzeitig eine auf die Konusfläche 35 des ersten Abschnitts 33 abgestimmte Erweiterung 37 aus, so dass das Auftreten eines unkontrollierten Spaltes wie nach dem Stand der Technik möglich vermieden wird.

Die Kipplöffeleinheit 28 ist mit Drehung der Lampenaufnahme 11, was weiter unten anhand der Erläuterung von Fig. 3 noch detaillierter beschrieben werden wird, zwischen einer Dosierposition (Vorbereitungsschritt) und einer Freigabeposition (Befüllungsschritt) verkippbar. Die Dosierposition bzw. die Freigabeposition stellen die Endlagen einer Schwenkbewegung der Kipplöffeleinheit 28 um die Achse 50 des Beschickungskanals 19 bzw. der Dosierhülse 38 dar, auf der die Kipplöffeleinheit 28 wie vorstehend geschildert gelagert ist. Diese Endpositionen werden dabei durch die Bemessung des Langlochs 52 in der Dosierhülse 38 festgelegt.

In Fig. 2 ist die Lampenaufnahme 11 entlang der Linie C-C aus Fig. 1, in Fig. 3 entlang der Linie A-A aus Fig. 1 und in Fig. 4 entlang der Linie B-B aus Fig. 1 veranschaulicht, wobei sich in dieser Darstellung die Kipplöffeleinheit 28 in ihrer ersten Position, nämlich der Dosierposition (Vorbereitungsschritt) befindet.

Wie aus den Fig. 2, 3 und 4 erkennbar, umfasst die Kipplöffeleinheit 28 einen bezogen auf die Achse 50 radial außenliegenden Löffel 31, der über einen Schöpfarm 30 mit einem im Wesentlichen ringförmigen Innenabschnitt 53 verbunden ist. In einer bevorzugten Ausführungsform sind Löffel 31, Schöpfarm 30 sowie der im Wesentlichen ringförmige Innenabschnitt 53 einstückig ausgebildet. Über den Löffel 31, der in Fig. 3 in einer teilweise aufgebrochenen Darstellung veranschaulicht ist, kann die Kipplöffeleinheit 28 aus dem Quecksilbersee 47 Quecksilber aufnehmen und über einen Kanal 54 innerhalb des Schöpfarms 30 an ein Dosiervolumen, konkret an eine Dosierungsbohrung 21 in der Dosierhülse 38 führen. Um sicherzustellen, dass die Dosierungsbohrung 21 auch so vollständig wie möglich mit Quecksilber ausgefüllt wird, ist ein Ablauf 55 im Innenteil 41 der Dosiereinheit 15 vorgesehen, wobei der genannte Ablauf 55 des Innenteils 41 in der Dosierposition der Kipplöffeleinheit 28 mit der Dosierungsbohrung 21 fluchtet.

Die Dosierhülse 38 weist an ihrem dem äußeren Abschnitt 48 abgewandten Ende noch zwei Abdeckungen 65, 66 auf, die über den inneren Abschnitt 49 in axialer Richtung vorstehen und Teil eines noch näher zu erläuternden Umschaltmechanismus 63 für den in das Entladungsgefäß 13 geführten Gasstrom bilden. Die Abdeckungen 65, 66 weisen eine dem Radius der Abweisscheibe 57 entsprechend gerundete Innenfläche 67, 68 auf, die möglichst nah über die Außenseite der Abweisscheibe 57 gleitet. Die Abdeckungen 65, 66, die als über den inneren Abschnitt vorstehende Flunken ausgebildet sind, überdecken in Freigabeposition (Befüllungsschritt) die diametral an der Mantelseite der Abweisscheibe 57 ausgebildeten Einströmöffnungen 26 im Innenteil, so dass im Befüllungsschritt der Gasstrom durch den Bypasskanal 64 gesperrt wird. In Dosierposition (Vorbereitungsschritt) hingegen sind Innenteil 41 und Dosierhülse 38 derart gegeneinander verdreht, dass die Abdeckungen 65, 66 die diametral angeordneten Einströmöffnungen 26 in der Abweisscheibe 57 nicht überdecken, so dass der Gasstrom über die Einströmöffnungen 26 in den Bypasskanal 64 und von dort über den ersten Abschnitt 33 des Beschickungskanals 19 sowie den zweiten Abschnitt 34 des Beschickungskanals 19 in das Entladungsgefäß 13 eintreten kann. Bypasskanal 64 und erster Abschnitt 33 des Beschickungskanals 19 können als durchgängige Bohrung ausgebildet sein, die an den dem Entladungsgefäß abgewandten Ende durch eine Kappe 69 verschlossen ist, wobei gleichzeitig T-förmig Seitenkanäle zu den zwei diametral gegenüberliegenden Einströmöffnungen 26 führen.

Im folgenden wird der von der Kipplöffeleinheit 28 gesteuerte Vorgang nochmals im Zusammenhang erläutert. Wird die Kipplöffeleinheit 28 nachdem die Dosierungsbohrung 21 mit einer vorbestimmten Menge an Quecksilber befüllt ist, in die Freigabeposition verkippt (durch Verkippung im Uhrzeigersinn aus der in den Fig. 2, 3 und 4 dargestellten Dosierposition), gelangt eine Gasdurchgangsbohrung 39 im ringförmigen Innenabschnitt 53 der Kipplöffeleinheit 28 in eine mit der Dosierungsbohrung 21 fluchtende Ausrichtung. Gleichzeitig wird mit dieser Verkippung der Kipplöffeleinheit 28 das Innenteil 41 der Dosiereinheit 15 mitgenommen, so dass auch ein Beschleunigungskanal 25 innerhalb des Innenteils 41 in fluchtende Ausrichtung mit der Dosierungsbohrung 21 kommt. Gleichzeitig werden durch Verdrehung des Innenteils 41 relativ zur Dosierhülse 38 die Einströmöffnungen 26 des Bypasskanals 64 durch die Abdeckungen 65, 66 verschlossen, so dass der Gasstrom nun über die Dosierungsbohrung 21 geführt ist und den Tropfen 16 in das Entladungsgefäß 13 mitreißt. Diese Freigabeposition, d. h. die Position der Dosiereinheit 15 im Befüllungsschritt ist anhand der Fig. 5 bis 8 veranschaulicht.

Die Dosierungsbohrung ist erfindungsgemäß in Gestalt eines Dreiecklochs 18, d.h. als Durchgangsbohrung mit einer dreieckförmigen Querschnittsform ausgebildet. Das Dreieck ist bei der vorliegenden Ausführungsform gleichschenklig mit jeweils geradlinig verlaufenden Schenkeln definiert, wobei auch abweichende Gestaltungen denkbar sind. Eine Überlegung hierbei ist, dass sich das in der Dosierungsbohrung 21 aufgenommene Quecksilber zu einem einzigen Tropfen 16 formt, der möglichst wenig Berührungspunkte mit Wänden 22 bis 24 der Dosierungsbohrung 21 hat. Wird mit einer aufgrund europäischer Vorschriften vorgegebenen maximalen Hg-Menge (je nach Lampentyp) von 5 mg bzw. 10 mg dosiert, entspricht der errechnete Durchmesser des Tropfens 16 von möglichst kugelförmiger Gestalt 0,89 mm bzw. 1,12 mm.

In der Freigabeposition der Kipplöffeleinheit 28 kann der in der Dosierungsbohrung ausgebildete Tropfen 16 aus Quecksilber in den Beschleunigungskanal 25 des Innenteils 41 eintreten. Der Beschleunigungskanal 25 innerhalb des Innenteils 41 ist bei der vorliegenden Ausführungsform in einem Winkel von 45° angeordnet. Hierdurch werden einerseits ein 90°-Übergang beim Transport des Tropfens 16 von der Dosierungsbohrung 21 in den Beschickungskanal 19 vermieden, was beim Stand der Technik den Transport von Quecksilber erheblich erschwerte; zusätzlich wird bei der hier vorgeschlagenen Ausrichtung des Beschleunigungskanals 25 der Tropfen 16 auch durch die auf sie wirkende Schwerkraft beschleunigt, ohne dass dieser Impuls beim Eintritt in den Beschickungskanal 19 komplett verloren ginge. Zusätzlich sind Übergänge 17 zwischen Dosierungsbohrung 21 und Beschleunigungskanal 25 bzw. zwischen Beschleunigungskanal 25 und Beschickungskanal 19 bzw. zwischen Beschickungskanal 19 und Pumpröhrchen 44 so ausgebildet, dass der Tropfen 16 in Transportrichtung auf keine als Stufen ausgebildete Hindernisse trifft.

Es sind darüber hinaus bei der erfindungsgemäßen Konstruktion eine Reihe von Maßnahmen getroffen, um ein ungewolltes Eintreten von Quecksilber an der Dosierungsbohrung 21 vorbei zu vermeiden. Zunächst ist das Innenteil 41 der Dosiereinheit 15 an seinem dem Pumpröhrchen 44 abgewandten Ende mit einer Abweiseinrichtung 27 versehen, die ausgebildet ist, einen ungewollten Eintritt von an der Kipplöffeleinheit 28 auflaufendem Quecksilber in die dem Pumpenröhrchen 44 abgewandte Einströmöffnung 26 des Beschickungskanals 19 zu vermeiden. Konkret ist die Abweiseinrichtung 27 hier in Gestalt einer Nut 56 ausgebildet.

Um ein möglichst rasches Ablaufen von Quecksilber gerade von Außenseiten des in Dosierposition obenstehenden Löffels 31 zu ermöglichen, ist nach einem weiteren Aspekt der vorliegenden Erfindung diese Oberseite des Löffels 31 als Dach 32 (vgl. Fig. 1) ausgebildet, d.h. mit zur Horizontalen geneigten Flächen, so dass Quecksilber ablaufen kann. Schließlich sind auch Abweismittel 40 an der im ringförmigen Innenabschnitt 53 der Kipplöffeleinheit 28 vorgesehenen Gasdurchgangsbohrung 39 angeordnet, die hier konkret als Überstandshülse (v.gl. Fig. 3) ausgebildet sein können. Auch hierdurch wird vermieden, dass von der Kipplöffeleinheit 28 ablaufendes Quecksilber ohne die Dosierungsbohrung 21 zu passieren direkt in den Beschickungskanal 19 eintreten kann.

Um ein möglichst rasches Kippen der Kipplöffeleinheit 28 zwischen Dosierposition und Freigabeposition sicherzustellen, wodurch - um die Ausbildung des Tropfens 16 von im wesentlichen kugelförmiger Gestalt möglichst wenig zu beeinträchtigen - definierte Bedingungen geschaffen werden, ist die Kipplöffeleinheit 28 noch mit einem zusätzlichen Trimmgewicht 29 ausgestattet, welches über eine Befestigungsschraube 58 am Schöpfarm 30 in Nähe des Löffels 31 befestigt ist.

In Fig. 9 ist anhand einer Prinzipskizze die Rotation der Pump-/Füllmaschine dargestellt, an der eine Mehrzahl von Lampenaufnahmen 11 befestigt sein kann. Somit dreht sich die Mehrzahl von Lampenaufnahmen 11 um eine zentrale Drehachse der Pump-/Füllmaschine entlang einer Kreisbahn. Dabei verlagert sich einerseits der Quecksilbersee 47 im Innenraum 42 der jeweiligen Lampenaufnahmen 11. Gleichzeitig kippt die Kipplöffeleinheit 28 periodisch von der Dosierposition (Vorbereitungsschritt) in die Freigabeposition (Befüllungsschritt) und von der Freigabeposition wieder zurück in die Dosierposition.

In den Positionen A und B ist der Löffel 31 vollständig in den Quecksilbersee 47 eingetaucht und tritt in Position C mit Quecksilber gefüllt aus dem Quecksilbersee 47 aus, so dass sowohl Löffel 31 als auch Kanal 54 mit Quecksilber befüllt sind. In den Positionen D und E befindet sich die Kipplöffeleinheit 28 noch immer in der Dosierposition, wobei hier nun das im Kanal 54 befindliche Quecksilber in die Dosierungsbohrung 21 einlaufen kann. In den Positionen F und G ist die Kipplöffeleinheit 28 durch ein rasches Verkippen in die Freigabeposition überführt, so dass die in der Dosierungsbohrung 21 gebildete Kugel 16 aus Quecksilber über den Beschleunigungskanal 25 in den zentralen Beschickungskanal 19 und von dort in das Entladungsgefäß 13 eintreten kann.

Dies wird unterstützt durch einen Füllgasstoß, der beispielsweise dadurch erzeugt werden kann, dass an der gegenüberliegenden Seite des Entladungsgefäßes im Entladungsgefäß ein derartiger Unterdruck erzeugt wird, dass im richtigen Moment, wenn die Kugel 16 am Eingang des Pumpröhrchens 44 ankommt, ein Füllgasstoß aus der Füllgasleitung 46 in den Beschickungskanal 19 über die Einströmöffnung 26 bzw. die Gasdurchgangsbohrung 39 weitergegeben wird.

In Position H verkippt die Kipplöffeleinheit 28 von der Freigabeposition zurück in die Dosierposition.

In Fig. 10 ist die Dosierhülse 38 in perspektivischer Ansicht dargestellt. Die Dosierhülse 38 umfasst den bereits erwähnten äußeren Abschnitt 48 zum Einsetzen in das Gehäuse 61 der Lampenaufnahme 11 sowie einen im Außendurchmesser geringer bemessenen inneren Abschnitt 49. In diesem inneren Abschnitt 49 ist das bereits erwähnte Langloch 52 sowie die mit einem dreieckförmigen Querschnitt ausgebildete Dosierungsbohrung 21 angeordnet. Fig. 11 zeigt die Dosierhülse 38 nach Fig. 10 in einer Seitenansicht.

In Fig. 12 ist eine Seitenansicht und in Fig. 13 eine perspektivische Seitenansicht des Innenteils 41 der Dosiereinheit 15 dargestellt. Das Innenteil 41 umfasst den bereits erwähnten ersten Abschnitt 33 des Beschickungskanals 19. Zum Anschluss an den zweiten Abschnitt 34 des Beschickungskanals 19 weist das Innenteil 41 die bereits erwähnte Konusfläche 35 an seinem einen stirnseitigen Ende auf. An seinem gegenüberliegenden Ende bildet der zentral durchgehende erste Abschnitt 33 des Beschickungskanals 19 die ebenfalls bereits erwähnte Einströmöffnung 26 aus, die durch die Abweiseinrichtung 27 umfassend Nut 56 sowie Abweisscheibe 57, möglichst gut vor ungewollt einströmendem Quecksilber geschützt ist. Von Mantelfläche des Innenteils 41 aus erstreckt sich im 45°-Winkel der Beschleunigungskanal 25 in Richtung auf den ersten Abschnitt 33 des Beschickungskanals 19. Weiterhin angedeutet ist eine Bohrung 59 zur Aufnahme der Mitnehmerschraube 51 (hier nicht gezeigt) sowie der Ablauf 55 zur Abfuhr von Quecksilber bei Befüllung der Dosierungsbohrung 21 der zugeordneten Dosierhülse 38.

In den Fig. 14 und 15 ist eine von der Darstellung in den Fig. 1 und 5 abweichende Schnittansicht dargestellt, um die Wirkungsweise des Umschaltmechanismus 63 zu veranschaulichen, der die diametral angeordneten Einströmöffnungen 26 im Innenteil 41 sowie die Abdeckungen 65, 66, die einstückig mit der Dosierhülse 38 ausgebildet sind, umfasst. In Fig. 14 ist die Dosierposition (Vorbereitungsschritt) veranschaulicht. In dieser Position führt der Umschaltmechanismus 63 den Gasstrom über die Einströmöffnungen 26 und den Bypasskanal 64 an der als Dreieckloch 18 ausgebildeten Dosierungsbohrung 21 vorbei.

In Fig. 15 ist die Anordnung in Freigabeposition (Befüllungsschritt) dargestellt. In dieser Position des Umschaltmechanismus 63 verschließen die Abdeckungen 65, 66 die Einströmöffnungen 26 des Bypasskanals derart, dass der Gasstrom nun über das Dosiervolumen bzw. die Dosierungsbohrung 21 geführt wird und so den Tropfen 16 in das Entladungsgefäß 13 mitreißt.

Mit der hier vorgeschlagenen Dosiereinheit bzw. dem hier vorgeschlagenen Verfahren kann eine wesentlich genauere und zuverlässigere Dosierung der absoluten Menge an Quecksilber pro Lampe vorgenommen werden. Aufgrund der geringen Streuung im Vergleich zur herkömmlichen Flüssigdosierungsmethode kann eine Unterdosierung und eine damit verbundenes frühes Ausfallen der Lampe vermieden werden. Auch eine versehentliche Überdosierung wird mit weit höherer Sicherheit verhindert.

### Bezugszeichenliste

- 11: Lampenaufnahme
- 13: Entladungsgefäß
- 15: Dosiereinheit
- 16: Tropfen
- 17: Übergang
- 18: Dreieckloch
- 19: (zentraler) Beschickungskanal
- 21: Dosiervolumen, Dosierungsbohrung
- 22 bis 24: Wände (Dosierungsbohrung)
- 25: Beschleunigungskanal
- 26: Einströmöffnung
- 27: Abweiseinrichtung
- 28: Kipplöffeleinheit
- 29: Trimmgewicht
- 30: Schöpfarm
- 31: Löffel
- 32: Dach
- 33: erster Abschnitt (Beschickungskanal)
- 34: zweiter Abschnitt (Beschickungskanal)
- 35: Konusfläche
- 36: Öffnung (zweiter Abschnitt)
- 37: Erweiterung
- 38: Dosierhülse
- 39: Gasdurchgangsbohrung
- 40: Abweismittel
- 41: Innenteil (Dosiereinheit)
- 42: Innenraum
- 43: Halterung
- 44: Pumpröhrchen
- 45: Dichtungsmittel
- 46: Füllgasleitung
- 47: Quecksilbersee
- 48: äußerer Abschnitt (Dosierhülse)
- 49: innerer Abschnitt (Dosierhülse)
- 50: Achse (Beschickungskanal)
- 51: Mitnehmerschraube
- 52: Langloch
- 53: (ringförmiger) Innenabschnitt
- 54: Kanal
- 55: Ablauf
- 56: Nut
- 57: Abweisscheibe
- 58: Befestigungsschraube
- 59: Bohrung
- 60: Eintritt (Füllgasleitung)
- 61: Gehäuse
- 63: Umschaltmechanismus
- 64: Bypasskanal
- 65, 66: Abdeckungen
- 67, 68: Innenseite
- 69: Kappe

## Patentansprüche

1. Verfahren zum Einbringen einer genau dosierbaren Menge Quecksilber in das Entladungsgefäß einer Lampe, insbesondere in eine gerade Leuchtstofflampe,
wobei das Entladungsgefäß (13) an eine Lampenaufnahme (11) angeschlossen und über die Lampenaufnahme (11) mit einem Gasstrom beaufschlagt wird und weiterhin über einen Quecksilbereinbringkanal mit einer vorgegebenen Menge an Quecksilber befüllt wird,
wobei in einem Vorbereitungsschritt bei oder nach der Dosierung der einzubringenden Quecksilbermenge das Quecksilber in einem Dosiervolumen (21) in Form eines einzigen, zusammenhängenden Tropfens (16) gebracht wird,
anschließend in einem Befüllungsschritt die gesamte einzubringende Menge an Quecksilber unter Beibehaltung des zuvor geformten Tropfens (16) in das Entladungsgefäß (13) transportiert wird und
wobei ein Umschaltmechanismus (63) vorgesehen ist, der während des Vorbereitungsschrittes den Gasstrom über einen Bypasskanal (64) an dem Tropfen (16) vorbei führt und während eines Bcfüllschrittes den Bypasskanal (64) sperrt, derart dass der Gasstrom während der Sperrung des Bypasskanals (64) über das Dosiervolumen (21) geführt ist und den Tropfen (16) in das Entladungsgefäß (13) mitreißt, wobei das Dosiervolumen (21) als Dosierungsbohrung (21) ausgebildet ist,
**dadurch gekennzeichnet,**
**dass** die Querschnittsform der Dosierungsbohrung (21)im Wesentlichen in Gestalt eines gleichschenkligen Dreiecks ausgebildet ist.

2. Verfahren nach Anspruch 1,
**dadurch gekennzeichnet,**
**dass** bei der Querschnittsform der Dosierungsbohrung (21) die Schenkel des gleichschenkligen Dreiecks geradlinig verlaufend angeordnet sind.

3. Verfahren nach Anspruch 1,
**dadurch gekennzeichnet,**
**dass** bei der Querschnittsform der Dosierungsbohrung (21) die Schenkel des gleichschenkligen Dreiecks konvex oder konkav verlaufend ausgebildet sind.

4. Verfahren nach einem der vorhergehenden Ansprüche,
**dadurch gekennzeichnet,**
**dass** die Dosierung durch bzw. innerhalb des Dosiervolumens (21) erfolgt.

5. Verfahren nach einem der vorhergehenden Ansprüche,
**dadurch gekennzeichnet,**
**dass** der Tropfen (16) als Gebilde von zumindest annähernd kugelförmiger Gestalt ausgebildet wird.

6. Verfahren nach einem der vorhergehenden Ansprüche,
**dadurch gekennzeichnet,**
**dass** der Tropfen (16) bei seiner Einbringung in das Entladungsgefäß (13) so geführt wird, dass Umlenkungen mit Winkeln größer oder gleich 90° vermieden sind.

7. Verfahren nach einem der vorhergehenden Ansprüche,
**dadurch gekennzeichnet,**
**dass** Übergänge (17) so ausgebildet sind, dass Stufen bzw. Kanten in Einbringungsrichtung vermieden sind.

8. Verfahren nach einem der vorhergehenden Ansprüche,
**dadurch gekennzeichnet,**
**dass** das Dosiervolumen (21) eine Länge aufweist, die im Wesentlichen dem Durchmesser eines in den Querschnitt der Dosierungsbohrung (21) einbeschriebenen Kreises gleicht.

9. Verfahren nach einem der vorhergehenden Ansprüche,
**dadurch gekennzeichnet,**
**dass** eine Umschaltung zwischen Vorbereitungsschritt und Befüllungsschritt durch eine mit Drehung der Lampenaufnahme (11) verkippbare Kipplöffeleinheit (28) vorgenommen wird.

10. Einrichtung zum Einbringen einer genau dosierbaren Menge an Quecksilber in das Entladungsgefäß (13) von Lampen, insbesondere in gerade Leuchtstofflampen, umfassend mindestens eine Lampenaufnahme (11), an der das Entladungsgefäß (13) angeschlossen ist,
wobei die Lampenaufnahme (11) einen Beschickungskanal (19) aufweist, der mit dem Inneren des Entladungsgefäßes (13) kommuniziert und
wobei die Einrichtung eine Dosiereinheit (15) umfasst, die eine vorgegebene Menge an Quecksilber in einem Dosiervolumen (21) vordosiert und die im Dosiervolumen (21) vordosierte Menge an Quecksilber an den Beschickungskanal (19) zwecks Einbringung in das Entladungsgefäß (13) übergibt,
wobei das Dosiervolumen (21) so bemessen ist, dass sich das Quecksilber darin zu einem einzigen Tropfen (16) ausbildet und wobei die Dosiereinheit (15) einen Umschaltmechanismus (63) aufweist, um einen am Dosiervolumen (21) vorbei durch einen Bypasskanal (64) strömenden Gasstrom bedarfsweise sperren und/oder umleiten zu können derart, dass der Gasstrom während der Sperrung des Bypasskanals (64) über das Dosiervolumen (21) geführt wird und den Tropfen in das Entladungsgefäß (13) mitreißt, wobei das Dosiervolumen (21) als Dosierungsbohrung (21) ausgebildet ist,
**dadurch gekennzeichnet,**
**dass** die Querschnittsform der Dosierungsbohrung (21) im Wesentlichen in Gestalt eines gleichschenkligen Dreiecks ausgebildet ist.

11. Einrichtung nach Anspruch 10,
**dadurch gekennzeichnet,**
**dass** bei der Querschnittsform der Dosierungsbohrung (21) die Schenkel des gleichschenkligen Dreiecks geradlinig verlaufend angeordnet sind.

12. Einrichtung nach Anspruch 10,
**dadurch gekennzeichnet,**
**dass** bei der Querschnittsform der Dosierungsbohrung (21) die Schenkel des gleichschenkligen Dreiecks konvex oder konkav verlaufend ausgebildet sind.

13. Einrichtung nach einem der Ansprüche 10 bis 12,
**dadurch gekennzeichnet,**
**dass** das Dosiervolumen (21) eine Länge aufweist, die im Wesentlichen dem Durchmesser eines in den Querschnitt der Dosierungsbohrung (21) einbeschriebenen Kreises gleicht.

14. Einrichtung nach einem der Ansprüche 10 bis 13,
**dadurch gekennzeichnet,**
**dass** zwischen Dosiervolumen (21) und Beschickungskanal (19) ein gerade oder gekrümmt verlaufender Beschleunigungskanal (25) vorgesehen ist, derart, dass der Tropfen (16) unter Ausnutzung der Gravitationskraft mit einem zusätzlichen gravitationsbedingten Impuls in den Beschickungskanal (19) überführt wird.

15. Einrichtung nach Anspruch 14,
**dadurch gekennzeichnet,**
**dass** der gerade oder gekrümmt verlaufende Beschleunigungskanal (25) unter einem Winkel < 90°, vorzugsweise < 60°, weiter vorzugsweise < 50°, in den Beschickungskanal (19) mündet.

16. Einrichtung nach einem der Ansprüche 10 bis 15,
**dadurch gekennzeichnet,**
**dass** der Bypasskanal (64) in dem Beschickungskanal (19) mündet und eine oder mehrere dem Entladungsgefäß (13) abgewandte Einströmöffnungen (26) zur Beschickung des Entladungsgefäßes (13) mit einem Gasstrom, insbesondere mit inertem Füllgas, aufweist.

17. Einrichtung nach einem der Ansprüche 10 bis 16,
**dadurch gekennzeichnet,**
**dass** die zumindest eine, vorzugsweise zwei oder mehr, Einströmöffnungen (26) relativ zum Beschickungskanal (19) außeraxial angeordnet sind und sich mit Abdeckungen (65, 66) verschließen lassen.

18. Einrichtung nach einem der Ansprüche 10 bis 17,
**dadurch gekennzeichnet,**
**dass** die Dosiereinheit (15) eine Kipplöffeleinheit (28) umfasst, die koaxial zum Beschickungskanal (19) gelagert ist und zwischen einer Dosierposition und einer Freigabeposition verkippt werden kann, wobei die Verkippung mit der Drehung der Lampenaufnahmen (11) dadurch erfolgt, dass der Schwerpunkt der Kipplöffeleinheit (28) durch ihre geometrische Ausgestaltung und/oder durch ein zusätzliches Trimmgewicht (29) deutlich außerhalb ihrer Drehachse um den Beschickungskanal (19) liegt.

19. Einrichtung nach Anspruch 18,
**dadurch gekennzeichnet,**
**dass** die Kipplöffeleinheit (28) einen Schöpfarm (30) mit einem endseitig daran angeordneten Löffel (31) umfasst und dass bezogen auf die radiale Ausdehnung des Schöpfarms (30) inklusive des Löffels (31) in radialer Richtung von der durch den Beschickungskanal (19) definierten Drehachse der Schwerpunkt um eine Strecke von dieser Drehachse beabstandet ist, die etwa 5 % bis 25 % der radialen Gesamtausdehnung des Schöpfarms (30) inklusive des Löffels (31) entspricht.

20. Einrichtung nach Anspruch 18 oder 19,
**dadurch gekennzeichnet,**
**dass** die Kipplöffeleinheit (28) einen Schöpfarm (30) mit einem endseitig daran angeordneten Löffel (31) umfasst, wobei der Löffel (31) an seiner dem Schöpfarm (30) abgewandten Seite ein sich radial nach außen, insbesondere zu einem First oder einer Spitze, verjüngendes Dach (32) umfasst, das ein Ablaufen von Quecksilber an der radialen Außenseite des Löffels (31) begünstigt.

21. Einrichtung nach einem der Ansprüche 10 bis 20,
**dadurch gekennzeichnet,**
**dass** der Beschickungskanal (19) einen stromaufwärts gelegenen, ersten Abschnitt (33) und einen stromabwärts gelegenen, zweiten Abschnitt (34) umfasst, die zueinander koaxial ausgerichtet und gleichzeitig gegeneinander um ihre gemeinsame Achse drehbeweglich gelagert sind, wobei der erste Abschnitt (33) mit einer Konusfläche (35) in eine zugewandte Öffnung (36) des zweiten Abschnitts (34) eingreift.

22. Einrichtung nach Anspruch 21,
**dadurch gekennzeichnet,**
**dass** die Öffnung (36) des zweiten Abschnitts (34) eine auf den Winkel der Konusfläche (35) abgestimmte Erweiterung (37) aufweist.

23. Einrichtung nach einem der Ansprüche 10 bis 22,
**dadurch gekennzeichnet,**
**dass** der Beschickungskanal (19) einen stromaufwärts gelegenen ersten Abschnitt (33) und einen stromabwärts gelegenen zweiten Abschnitt (34) umfasst, die zueinander koaxial ausgerichtet und gleichzeitig gegeneinander um die gemeinsame Achse drehbeweglich gelagert sind, wobei der erste Abschnitt (33) gegenüber der zugeordneten Lampenaufnahme (11) drehbeweglich gelagert ist.

24. Einrichtung nach einem der Ansprüche 21 bis 23,
**dadurch gekennzeichnet,**
**dass** der erste Abschnitt (33) des Beschickungskanals (19) in einem zentralen Innenteil (41) ausgebildet und in einer gegenüber der zugeordneten Lampenaufnahme (11) festen Dosierhülse (38) drehbeweglich gelagert ist.

25. Einrichtung nach Anspruch 24,
**dadurch gekennzeichnet,**
**dass** in dem zentralen Innenteil (41) weiterhin der Bypasskanal (64) mit einer oder mehreren Einströmöffnungen (26) gebildet ist.

26. Einrichtung nach Anspruch 24 oder 25,
**dadurch gekennzeichnet,**
**dass** sie Abdeckungen (65, 66) zur Verschließung der Einströmöffnungen (26) aufweist, die relativ zur festen Dosierhülse (38) feststehend, vorzugsweise mit der Dosierhülse (38) einstückig, ausgebildet sind.

27. Einrichtung nach einem der Ansprüche 24 bis 26,
**dadurch gekennzeichnet,**
**dass** die Dosierungsbohrung (21) in der Dosierhülse (38) ausgebildet ist.

28. Einrichtung nach Anspruch 18 oder einem der Ansprüche 19 bis 27 unter Bezugnahme auf Anspruch 18,
**dadurch gekennzeichnet,**
**dass** die Kipplöffeleinheit (28) eine Gasdurchgangsbohrung (39) aufweist, die in der Freigabeposition der Kipplöffeleinheit (28) mit der Dosierungsbohrung (21) fluchtet, so dass der an der Gasdurchgangsbohrung (39) anstehende Druck des Füllgases den Transport des Tropfens (16) in den Beschickungskanal (19) bewirkt bzw. unterstützt.

29. Einrichtung nach Anspruch 28,
**dadurch gekennzeichnet,**
**dass** die Gasdurchgangsbohrung (39) Abweismittel (40), insbesondere eine Abweishülse, aufweist, um von der Dosiereinheit (15) ablaufendes, im jeweiligen Dosiervorgang überschüssiges Quecksilber von der Gasdurchgangsbohrung (39) fern zu halten.

## Claims

1. A method of introducing a precisely meterable amount of mercury into the discharge vessel of a lamp, in particular into a straight fluorescent lamp,
in which the discharge vessel (13) is connected to a lamp receptacle (11) and is applied with a gas stream via the lamp receptacle (11), and furthermore is filled with a predefined amount of mercury via a mercury introduction channel,
in which, in a preparation step during or after the metering of the amount of mercury to be introduced, the mercury in a metering volume (21) is brought into the form of a single, coherent drop (16),
subsequently, in a filling step, the entire amount of mercury to be introduced is transported into the discharge vessel (13) with preservation of the previously formed drop (16), and
in which a switch-over mechanism (63) is provided, which guides the gas stream during the preparation step past the drop (16) via a bypass channel (64) and blocks the bypass channel (64) during the filling step such that the gas stream, during the blocking of the bypass channel (64), is guided via the metering volume (21) and entrains the drop (16) into the discharge vessel (13), the metering volume (21) being configured as a metering bore (21),
**characterized in that**
the cross-sectional shape of the metering bore (21) essentially is configured in the form of an isosceles triangle.

2. The method according to claim 1,
**characterized in that**
in the cross-sectional shape of the metering bore (21), the legs of the isosceles triangle are arranged so as to extend in a straight line.

3. The method according to claim 1,
**characterized in that**
in the cross-sectional shape of the metering bore (21), the legs of the isosceles triangle are configured so as to extend convexly or concavely.

4. The method according to any one of the preceding claims,
**characterized in that**
the metering is performed by or within the metering volume (21).

5. The method according to any one of the preceding claims,
**characterized in that**
the drop (16) is formed as a configuration of an at least approximately spherical shape.

6. The method according to any one of the preceding claims,
**characterized in that**
during its introduction into the discharge vessel (13), the drop (16) is guided such that deflections having angles larger than or equal to 90° are avoided.

7. The method according to any one of the preceding claims,
**characterized in that**
transitions (17) are configured such that in the introduction direction steps or edges are avoided.

8. The method according to any one of the preceding claims,
**characterized in that**
the metering volume (21) has a length essentially equal to the diameter of a circle inscribed into the cross-section of the metering bore (21).

9. The method according to any one of the preceding claims,
**characterized in that**
a switch-over is performed between the preparation step and filling step by a tipping spoon unit (28) tippable with rotation of the lamp receptacle (11).

10. A device for introducing a precisely meterable amount of mercury into the discharge vessel (13) of lamps, in particular into straight fluorescent lamps, comprising at least one lamp receptacle (11) to which the discharge vessel (13) is connected,
the lamp receptacle (11) comprising a feed channel (19) communicating with the interior of the discharge vessel (13), and
the device including a metering unit (15) pre-metering a predefined amount of mercury within a metering volume (21) and transmitting the amount of mercury pre-metered within the metering volume (21) to the feed channel (19) for introduction into the discharge vessel (13),
the metering volume (21) being sized such that the mercury therein forms into a single drop (16), and the metering unit (15) comprising a switch-over mechanism (63) for being able to block and/or deviate, as required, a gas stream flowing past the metering volume (21) through a bypass channel (64), such that the gas stream during blocking of the bypass channel (64) is guided via the metering volume (21) and entrains the drop into the discharge vessel (13), the metering volume (21) being configured as a metering bore (21),
**characterized in that**
the cross-sectional shape of the metering bore (21) essentially is configured in the form of an isosceles triangle.

11. The device according to claim 10,
**characterized in that**
in the cross-sectional shape of the metering bore (21), the legs of the isosceles triangle are arranged so as to extend in a straight line.

12. The device according to claim 10,
**characterized in that**
in the cross-sectional shape of the metering bore (21), the legs of the isosceles triangle are configured so as to extend convexly or concavely.

13. The device according to any one of claims 10 through 12,
**characterized in that**
the metering volume (21) has a length essentially equal to the diameter of a circle inscribed into the cross-section of the metering bore (21).

14. The device according to any one of claims 10 through 13,
**characterized in that**
between the metering volume (21) and the feed channel (19) an acceleration channel (25) is provided extending straight or bent such that the drop (16) is transferred into the feed channel (19) utilizing gravitational force with an additional gravitation-caused impulse.

15. The device according to claim 14,
**characterized in that**
the acceleration channel (25) extending straight or bent opens into the feed channel (19) at an angle of < 90°, preferably < 60°, more preferably < 50°.

16. The device according to any one of claims 10 through 15,
**characterized in that**
the bypass channel (64) opens into the feed channel (19) and comprises one or more inlet opening/s (26) facing away from the discharge vessel (13) for feeding the discharge vessel (13) with a gas stream, in particular an inert filling gas.

17. The device according to any one of claims 10 through 16,
**characterized in that**
the at least one, preferably two or more inlet opening/s (26) is/are arranged off-axis relative to the feed channel (19) and may be closed by covers (65, 66).

18. The device according to any one of claims 10 through 17,
**characterized in that**
the metering unit (15) comprises a tipping spoon unit (28) supported so as to be coaxial to the feed channel (19) and being tippable between a metering position and a release position, the tipping taking place with rotation of the lamp receptacle (11) **in that** the center of gravity of the tipping spoon unit (28), due to its geometrical configuration and/or due to an additional trimming weight (29), is situated clearly outside of its axis of rotation about the feed channel (19).

19. The device according to claim 18,
**characterized in that**
the tipping spoon unit (28) comprises a scoop arm (30) having a spoon (31) arranged at its terminal side, and that, relative to the radial extension of the scoop arm (30) inclusive of the spoon (31), in the radial direction from the axis of rotation defined by the feed channel (19), the center of gravity is spaced from this axis of rotation by a distance corresponding to about 5 % to 25 % of the total radial extension of the scoop arm (30) inclusive of the spoon (31).

20. The device according to claim 18 or 19,
**characterized in that**
the tipping spoon unit (28) comprises a scoop arm (30) having a spoon (31) arranged at its terminal side, the spoon (31), at its side facing away from the scoop arm (30), comprising a roof (32) tapering radially outward, in particular towards a ridge or a top, which aids mercury in flowing off the radial outside of the spoon (31).

21. The device according to any one of claims 10 through 20,
**characterized in that**
the feed channel (19) comprises a first portion (33) situated upstream and a second portion (34) situated downstream, which are in coaxial alignment with respect to each other and at the same time are supported counterrotatable about their common axis, the first portion (33) engaging into a facing opening (36) of the second portion (34) with a cone surface (35).

22. The device according to claim 21,
**characterized in that**
the opening (36) of the second portion (34) comprises an expansion (37) adapted to the angle of the cone surface (35).

23. The device according to any one of claims 10 through 22,
**characterized in that**
the feed channel (19) comprises a first portion (33) situated upstream and a second portion (34) situated downstream, which are in coaxial alignment with respect to each other and at the same time are supported counterrotatable about the common axis, the first portion (33) being supported so as to be rotatable with respect to the associated lamp receptacle (11).

24. The device according to any one of claims 21 through 23,
**characterized in that**
the first portion (33) of the feed channel (19) is formed in a central inner part (41) and is supported in a metering sleeve (38) fixed with respect to the associated lamp receptacle (11).

25. The device according to claim 24,
**characterized in that**
within the central inner part (41), furthermore the bypass channel (64) is formed having one or more inlet opening/s (26).

26. The device according to claim 24 or 25,
**characterized in that**
it comprises covers (65, 66) for closing the inlet openings (26), which are formed so as to be immovable relative to the fixed metering sleeve (39), preferably are formed in one piece with the metering sleeve (38).

27. The device according to any one of claims 24 through 26,
**characterized in that**
the metering bore (21) is formed within the metering sleeve (38).

28. The device according to claim 18 or any one of claims 19 through 27 with reference to claim 18,
**characterized in that**
the tipping spoon unit (28) comprises a gas passage bore (39) aligned with the metering bore (21) when the tipping spoon unit (28) is in the release position, so that the pressure of the filler gas present at the gas passage bore (39) causes or supports the transport of the drop (16) into the feed channel (19).

29. The device according to claim 28,
**characterized in that**
the gas passage bore (39) comprises deflecting means (40), in particular a deflecting sleeve so as to keep mercury, flowing off the metering unit (15) and in excess during the respective metering process, away from the gas passage bore (39).

## Revendications

1. Procédé d'introduction d'une quantité exactement dosable de mercure dans l'enceinte de décharge d'une lampe, en particulier dans une lampe fluorescente droite, l'enceinte de décharge (13) étant raccordée à un logement de lampe (11) et soumise à un flux de gaz via le logement de lampe (11) et encore remplie d'une quantité prédéfinie de mercure via un canal d'introduction de mercure,
le mercure étant, à une étape préparatoire effectuée lors du dosage de la quantité de mercure à introduire ou après celui-ci, mis sous forme de goutte unique et cohérente (16) dans un volume de dosage (21),
la quantité totale de mercure à introduire étant ensuite, à une étape de remplissage, transportée dans l'enceinte de décharge (13) en conservant la goutte précédemment formée (16) et
un mécanisme de commutation (63) étant prévu qui, pendant l'étape préparatoire, conduit le flux de gaz par un canal de dérivation (64) contournant la goutte (16) et, pendant une étape de remplissage, barre le canal de dérivation (64) de façon que le flux de gaz, pendant le barrage du canal de dérivation (64), soit conduit par le volume de dosage (21) et entraîne la goutte (16) dans l'enceinte de décharge (13), le volume de dosage (21) étant constitué comme alésage de dosage (21),
**caractérisé en ce que**
la forme en coupe transversale de l'alésage de dosage (21) est sensiblement constituée en triangle isocèle.

2. Procédé selon la revendication 1,
**caractérisé en ce que**
dans la forme en coupe transversale de l'alésage de dosage (21), les côtés du triangle isocèle sont disposés selon un tracé rectiligne.

3. Procédé selon la revendication 1,
**caractérisé en ce que**
dans la forme en coupe transversale de l'alésage de dosage (21), les côtés du triangle isocèle sont constitués selon un tracé convexe ou concave.

4. Procédé selon l'une des revendications précédentes,
**caractérisé en ce que**
le dosage s'opère par le / à l'intérieur du volume de dosage (21).

5. Procédé selon l'une des revendications précédentes,
**caractérisé en ce que**
la goutte (16) est constituée comme formation de forme au moins approximativement sphérique.

6. Procédé selon l'une des revendications précédentes,
**caractérisé en ce que**
la goutte (16), lors de son introduction dans l'enceinte de décharge (13), est conduite de façon à ce que des déflections ayant des angles égaux ou supérieurs à 90° soient évitées.

7. Procédé selon l'une des revendications précédentes,
**caractérisé en ce que**
des jonctions (17) sont constituées de façon à ce que des paliers ou arêtes soient évités dans le sens de l'introduction.

8. Procédé selon l'une des revendications précédentes,
**caractérisé en ce que**
le volume de dosage (21) présente une longueur qui équivaut sensiblement au diamètre d'un cercle inscrit dans la section transversale de l'alésage de dosage (21).

9. Procédé selon l'une des revendications précédentes,
**caractérisé en ce que**
une commutation entre l'étape préparatoire et l'étape de remplissage s'opère moyennant une unité à cuillère basculante (28) pouvant culbuter en cas de rotation du logement de lampe (11).

10. Dispositif d'introduction d'une quantité exactement dosable de mercure dans l'enceinte de décharge (13) de lampes, en particulier dans des lampes fluorescentes droites, comprenant au moins un logement de lampe (11) auquel est raccordée l'enceinte de décharge (13),
le logement de lampe (11) présentant un canal d'alimentation (19) qui communique avec l'intérieur de l'enceinte de décharge (13) et
le dispositif comprenant une unité de dosage (15) qui prédose une quantité prédéfinie de mercure dans un volume de dosage (21) et transmet la quantité de mercure prédosée dans le volume de dosage (21) au canal d'alimentation (19) en vue de son introduction dans l'enceinte de décharge (13), le volume de dosage (21) étant dimensionné de façon que le mercure s'y constitue en une goutte (16) unique et l'unité de dosage (15) présentant un mécanisme de commutation (63) pour barrer et/ou dévier selon les besoins un flux de gaz s'écoulant par un canal de dérivation (64) contournant le volume de dosage (21), de façon que le flux de gaz, pendant le barrage du canal de dérivation (64), soit conduit par le volume de dosage (21) et entraîne la goutte dans l'enceinte de décharge (13), le volume de dosage (21) étant constitué comme alésage de dosage (21),
**caractérisé en ce que**
la forme en coupe transversale de l'alésage de dosage (21) est sensiblement constituée en triangle isocèle.

11. Dispositif selon la revendication 10,
**caractérisé en ce que**
dans la forme en coupe transversale de l'alésage de dosage (21), les côtés du triangle isocèle sont disposés selon un tracé rectiligne.

12. Dispositif selon la revendication 10,
**caractérisé en ce que**
dans la forme en coupe transversale de l'alésage de dosage (21), les côtés du triangle isocèle sont constitués selon un tracé convexe ou concave.

13. Dispositif selon l'une des revendications 10 à 12,
**caractérisé en ce que**
le volume de dosage (21) présente une longueur qui équivaut sensiblement au diamètre d'un cercle inscrit dans la section transversale de l'alésage de dosage (21).

14. Dispositif selon l'une des revendications 10 à 13,
**caractérisé en ce que**
un canal d'accélération (25) à tracé rectiligne ou curviligne est prévu entre le volume de dosage (21) et le canal d'alimentation (19) de façon que la goutte (16), compte tenu d'une utilisation de la force de gravitation, soit transférée dans le canal d'alimentation (19) par une impulsion supplémentaire liée à la gravitation.

15. Dispositif selon la revendication 14,
**caractérisé en ce que**
le canal d'accélération (25) à tracé rectiligne ou curviligne débouche dans le canal d'alimentation (19) selon un angle < 90°, de préférence < 60°, et encore de préférence < 50°.

16. Dispositif selon l'une des revendications 10 à 15,
**caractérisé en ce que**
le canal de dérivation (64) débouche dans le canal d'alimentation (19) et présente une ou plusieurs ouvertures d'admission (26) détournées de l'enceinte de décharge (13) en vue de l'alimentation de l'enceinte de décharge (13) en un flux de gaz, en particulier en gaz inerte de remplissage.

17. Dispositif selon l'une des revendications 10 à 16,
**caractérisé en ce que**
au moins une et de préférence deux ou plusieurs ouvertures d'admission (26) sont disposées extra-axialement par rapport au canal d'alimentation (19) et peuvent s'obturer au moyen de capots (65, 66).

18. Dispositif selon l'une des revendications 10 à 17,
**caractérisé en ce que**
l'unité de dosage (15) comprend une unité à cuillère basculante (28) qui est logée coaxialement au canal d'alimentation (19) et peut être basculée entre une position de dosage et une position de libération, le basculement s'opérant au moment de la rotation des logements de lampe (11) du fait que le centre de gravité de l'unité à cuillère basculante (28), de par sa configuration géométrique et/ou un poids de compensation supplémentaire (29), est situé nettement en dehors de l'axe de rotation de celle-ci autour du canal d'alimentation (19).

19. Dispositif selon la revendication 18,
**caractérisé en ce que**
l'unité à cuillère basculante (28) comprend un bras de prélèvement (30) muni d'une cuillère (31) disposée à son extrémité et que, par rapport à l'extension radiale du bras de prélèvement (30) et y compris de la cuillère (31) en sens radial de l'axe de rotation défini par le canal d'alimentation (19), le centre de gravité est situé à une distance de cet axe de rotation qui correspond à environ 5 % à 25 % de l'extension radiale totale du bras de prélèvement (30) et y compris de la cuillère (31).

20. Dispositif selon la revendication 18 ou 19,
**caractérisé en ce que**
l'unité à cuillère basculante (28) comprend un bras de prélèvement (30) muni d'une cuillère (31) disposée à son extrémité, la cuillère (31) comprenant, sur son côté détourné du bras de prélèvement (30), un toit (32) qui, s'effilant radialement vers l'extérieur, en particulier en un faîte ou une pointe, favorise un écoulement de mercure sur le côté radial extérieur de la cuillère (31).

21. Dispositif selon l'une des revendications 10 à 20,
**caractérisé en ce que**
le canal d'alimentation (19) comprend une première section (33) située en amont et une seconde section (34) située en aval, qui sont alignées coaxialement l'une avec l'autre tout en étant logées de façon à pouvoir tourner en sens opposé l'une à l'autre autour de leur axe commun, la première section (33) s'engageant avec une surface conique (35) dans une ouverture (36) de la seconde section (34) qui se trouve en regard.

22. Dispositif selon la revendication 21,
**caractérisé en ce que**
l'ouverture (36) de la seconde section (34) présente un élargissement (37) adapté à l'angle de la surface conique (35).

23. Dispositif selon l'une des revendications 10 à 22,
**caractérisé en ce que**
le canal d'alimentation (19) comprend une première section (33) située en amont et une seconde section (34) située en aval, qui sont alignées coaxialement l'une avec l'autre tout en étant logées de façon à pouvoir tourner en sens opposé l'une à l'autre autour de l'axe commun, la première section (33) étant logée de façon mobile en rotation par rapport au logement de lampe (11) associé.

24. Dispositif selon l'une des revendications 21 à 23,
**caractérisé en ce que**
la première section (33) du canal d'alimentation (19) est constituée dans une partie intérieure centrale (41) et logée de façon mobile en rotation dans une douille de dosage (38) fixe par rapport au logement de lampe (11) associé.

25. Dispositif selon la revendication 24,
**caractérisé en ce que**
dans la partie intérieure centrale (41), le canal de dérivation (64) est en outre formé avec une ou plusieurs ouvertures d'admission (26).

26. Dispositif selon l'une des revendications 24 ou 25,
**caractérisé en ce**
**qu'**il présente des capots (65, 66) pour obturer les ouvertures d'admission (26) qui sont constitués de manière immobiles par rapport à la douille de dosage (38) fixe, de préférence d'une pièce avec la douille de dosage (38).

27. Dispositif selon l'une des revendications 24 à 26,
**caractérisé en ce que**
l'alésage de dosage (21) est constitué dans la douille de dosage (38).

28. Dispositif selon la revendication 18 ou l'une des revendications 19 à 27 avec référence à la revendication 18,
**caractérisé en ce que**
l'unité à cuillère basculante (28) présente un alésage de passage de gaz (39) qui, en position de libération de l'unité à cuillère basculante (28), est en alignement avec l'alésage de dosage (21) de sorte que la pression du gaz de remplissage qui s'exerce sur l'alésage de passage de gaz (39) provoque ou assiste le transport de la goutte (16) dans le canal d'alimentation (19).

29. Dispositif selon l'une la revendication 28,
**caractérisé en ce que**
l'alésage de passage de gaz (39) présente des moyens de déflection (40), en particulier une douille déflectrice, pour tenir à l'écart de l'alésage de passage de gaz (39) le mercure excédentaire s'écoulant de l'unité de dosage (15) lors de l'opération de dosage respective.
